# EUROPÄISCHE PATENTSCHRIFT

(11) **EP 1 319 781 B1**
(45) Veröffentlichungstag und Bekanntmachung des Hinweises auf die Patenterteilung: **28.02.2007**
(21) Anmeldenummer: 02027815.6
(22) Anmeldetag: 12.12.2002
(51) Int. Cl.: E05B 65/32

(54) **Kraftfahrzeugtürverschluss**
Motor vehicle door lock
Serrure de porte pour véhicule automobile

(30) Priorität: 15.12.2001 DE 20120957 U
(43) Veröffentlichungstag der Anmeldung: 18.06.2003
(73) Patentinhaber: Kiekert Aktiengesellschaft, 42579 Heiligenhaus (DE)
(72) Erfinder: Brackmann, Horst, 42551 Velbert (DE); Kipka, Rainer, 45219 Essen (DE)

(56) Entgegenhaltungen:
- EP-A- 1 004 730
- DE-A- 19 632 781
- DE-A- 19 806 155
- US-A- 6 007 118

## Beschreibung

Die Erfindung betrifft einen Kraftfahrzeugtürverschluss, mit einem Verriegelungshebel, insbesondere Zentralverriegeungshebel, ferner mit einem Betätigungshebel, insbesondere Innenbetätigungshebel, für ein Gesperre, und mit einer Kindersicherungseinrichtung.

Wie üblich setzt sich das Gesperre zumeist aus Drehfalle und Sperrklinke zusammen. Um die Drehfalle zu öffnen, wird die Sperrklinke ausgehoben, und zwar regelmäßig unter Rückgriff auf einen Auslösehebel. Bei der Kindersicherungseinrichtung handelt es sich nach allgemeinem Verständnis hauptsächlich um ein Hebelwerk, welches in der Stellung "Kindersicherung ein" eine Öffnung des Kraftfahrzeugtürverschlusses von innen her unterbindet und in der Stellung "Kindersicherung aus" Öffnungen von innen her zulässt.

Ein Kraftfahrzeugtürverschluss des eingangs beschriebenen Aufbaus wird im Rahmen der DE 198 06 155 C2 beschrieben. Der bekannte Verschluss hat sich bewährt, stößt jedoch an seine Grenzen, wenn es darum geht den verriegelten Zustand (bei ausgeschalteter Kindersicherungseinrichtung) des Kraftfahrzeugtürverschlusses einfach und schnell, insbesondere mit einem einzigen Betätigungshub im Sinne einer Öffnung zu überwinden. Diese Anordnung stellt sich insbesondere bei hinteren Kraftfahrzeugtüren, die üblicherweise mit einer solchen Kindersicherungseinrichtung ausgerüstet sind.

Ein weiterer gattungsgemäßer Kraftfahrzeugtürverschluss gemäß dem Oberbegriff des Anspruchs 1 wird in der EP 1 004 730 B1 beschrieben. In der US 6,007,118 wird ebenfalls ein gattungsgemäßer Kraftfahrzeugtürverschluss dargestellt.

Der Erfindung liegt das technische Problem zugrunde, einen gattungsgemäßen Kraftfahrzeugtürverschluss so weiter zu entwickeln, dass die Kindersicherungseinrichtung in einer alternativen Ausgestaltung den Verriegelungshebel steuert, und dabei eine Entriegelung und Öffnung vorzugsweise mit einem einzigen Betätigungshub des Betätigungshebels ausgeführt werden kann.

Zur Lösung dieses technischen Problems ist ein gattungsgemäßer Kraftfahrzeugtürverschluss erfingungsgemäß dadurch gekennzeichnet, dass der Steuerhebel als Zweiarmhebel ausgebildet ist und drehbar um eine auf dem Verriegelungshebel angeordneten Drehachse gelagert ist. Auf diese Weise kann erreicht werden, dass die Kindersicherungseinrichtung mit dem Steuerhebel wechselwirkt, und zwar in dem Sinne, dass ein sogenannter "Override" wirksam wird oder nicht. Hierunter ist zu verstehen, dass die beiden Funktionen "entriegeln und öffnen" zu einem gemeinsamen Betätigungsvorgang zusammengefasst sind.

Tatsächlich stellt nämlich der Steuerhebel in seiner "Einfreifposition" sicher, dass der Betätigungshebel zunächst auf den Verriegelungshebel wirkt und diesen entriegelt und erst im Anschluss daran für eine Öffnung des Gesperres sorgt. Das setzt natürlich voraus, dass der Verriegelungshebel beim Beginn dieser Prozedur in der Position "verriegelt" befindlich war. Anderenfalls arbeitet der Betätigungshebel nicht auf den Steuerhebel, sondern wirkt direkt auf das Gesperre im Sinne einer Öffnung ein.

Das wird im Detail so erreicht, dass die Kindersicherungseinrichtung in ihrer Stellung "Kindersicherung aus" den Steuerhebel unbeeinflusst lässt, und zwar in seiner "Eingreifposition". Dagegen verschwenkt die Kindersicherungseinrichtung in ihrer Stellung "Kindersicherung ein" den Steuerhebel gegenüber dem Verriegelungshebel in seine "Leerposition". Anders ausgedrückt, sorgt die Kindersicherungseinrichtung für die Einnahme der Positionen des Steuerhebels, und zwar "Eingreifposition" und "Leerposition". Selbstverständlich können auch noch mehr Stellungen des Steuerhebels realisiert sein.

Erfingungsgemäß ist der Steuerhebel als Zweiarmhebel ausgebildet und drehbar um eine auf dem Verriegelungshebel angeordneten Drehachse gelagert. In diesem Zusammenhang verfügt der Steuerhebel über einen Eingreifarm und einen Steuerarm, die vorzugsweise winklig zueinander angeordnet sind. Dabei kann der Eingreifarm mit dem Betätigungshebel wechselwirken, während auf den Steuerarm ein von der Kindersicherungseinrichtung beaufschlagter oder hierzu gehörender Zapfen arbeitet.

Üblicherweise ist der Steuerhebel mit einer Feder und einem Anschlag ausgerüstet. Die Feder sorgt dafür, dass der Steuerhebel obligatorisch und kräftefrei in seine "Eingreifposition" verschwenkt wird. Der Anschlag übernimmt die Funktion, zugehörige Schwenkbewegungen in "Eingreifposition" zu begrenzen. Zu diesem Zweck erfährt der Anschlag eine Begrenzung der Schwenkbewegung durch sein Anliegen am Verriegelungshebel.

Der Anschlag ist üblicherweise an einem separaten Anschlagarm ausgebildet, welcher zu dem Eingreifarm und dem Steuerarm hinzutritt. Folgerichtig kann man den Steuerhebel auch als Dreiarmhebel bezeichnen, wenngleich dem Anschlagarm nur eine untergeordnete Rolle im Sinne der Begrenzung von Schwenkbewegungen zukommt.

Die Kindersicherungseinrichtung ist größtenteils mit einem Zapfen und einem Exzenter ausgerüstet. Der Exzenter lässt sich regelmäßig von außen manuell verstellen und verschwenkt auf diese Weise den Zapfen in die Stellungen "Kindersicherung ein" und "Kindersicherung aus". In diesem Zusammenhang wird der Zapfen in einer Ausnehmung eines Betätigungshaupthebels geführt. Dieser Betätigungshaupthebel dient dazu, Bewegungen eines Innenbetätigungshebels sowie gegebenenfalls Außenbetätigungshebels auf das Gesperre zu übertragen.

Das geschieht im Detail so, dass der vorerwähnte Zapfen der Kindersicherungseinrichtung in der Stellung "Kindersicherung aus" den Betätigungshaupthebel mit einem Auslösehebel für das Gesperre verbindet. Folgerichtig werden Schwenkbewegungen des Betätigungshebels über den Betätigungshaupthebel auf den Auslösehebel übertragen, der dadurch das Gesperre öffnet. Dagegen trennt der besagte Zapfen in der Stellung "Kindersicherung ein" den Betätigungshaupthebel von dem Auslösehebel, so dass der Betätigungshebel leer geht.
Im Ergebnis wird ein Kraftfahrzeugtürverschluss zur Verfügung gestellt, dessen Kindersicherungseinrichtung die bereits beschriebene Overridefunktion mit Hilfe des Steuerhebels am Verriegelungshebel steuert.

Dadurch wird erreicht, dass in der Position "verriegelt" des Kraftfahrzeugtürverschlusses sowie in Stellung "Kindersicherung aus" der Betätigungshebel bzw. Innenbetätigunshebel mit einem einzigen Hub sowohl für eine Entriegelung des Kraftfahrzeugtürschlosses sorgt als auch das Gesperre öffnet. Das gelingt, weil sich in dieser Stellung der Steuerhebel in seiner "Eingreifposition" befindet und auf diese Weise der Betätigungshebel den Verriegelungshebel mit Hilfe des Steuerhebels mitnehmen kann.

Im Zuge dieser Betätigungsbewegung sorgt der Betätigungshebel unter Zuhilfenahme des Betätigungshaupthebels im unmittelbaren Anschluss daran dafür, dass das Gesperre geöffnet wird. Das alles geschieht üblicherweise im Zuge eines einzigen Betätiungshubes des Betätigungshebels bzw. Innenbetätigungshebels, wenngleich natürlich auch eine Zwei- oder Mehrhubbetätigung denkbar ist.

Die Bewegungen eines Außenbetätigungshebels sind dagegen konventionell und entsprechen von ihrer Funktion und dem Ablauf her dem Stand der Technik nach DE 198 06 155 C2. - Es sollte betont werden, dass sich der Verriegelungshebel sowohl manuell als auch motorisch in seine Positionen "verriegelt" und "entriegelt" überführen lässt. Entscheidend ist nur, dass sich der Verriegelungshebel insbesondere in seiner Position "verriegelt" mit Hilfe des in "Eingreifposition" befindlichen Steuerhebels in seine Position "entriegelt" überführen lässt, und zwar unter Zuhilfenahme des Betätigungshebels, welcher anschließend auch noch für die Öffnung des Gesperres sorgen kann. Hierin sind die wesentlichen Vorteile zu sehen.

Im Folgenden wird die Erfindung anhand einer lediglich ein Ausführungsbeispiel darstellenden Zeichnung näher erläuert. Es zeigen:
- Fig. 1: das erfindungsgemäße Schloss in Explosionsdarstellung, reduziert auf die wesentlichen Bestandteile,
- Fig. 2: das zugehörige Gesperre,
- Fig. 3: den Kraftfahrzeugtürverschluss nach den Fig. 1 und 2 in zusammengebautem Zustand in Aufsicht, und zwar mit dem Verriegelungshebel in Position "verriegelt" und bei Stellung der Kindersicherungseinrichtung in Position "Kindersicherung aus",
- Fig. 4: den Gegenstand nach Fig. 3 mit dem einzigen Unterschied, dass sich die Kindersicherungseinrichtung in der Position "Kindersicherung ein" befindet und
- Fig. 5: den Gegenstand nach den Fig. 3 und 4 mit dem Verrigelungshebel in Stellung "entriegelt" und der Kindersicherungseinrichtung in der Position "Kindersicherung aus" bzw. "Kindersicherung ein" (strichpunktiert).

In den Figuren ist ein Kraftfahrzeugtürverschluss dargestellt, welcher über ein in einer Kraftfahrzeugtür untergebrachtes Schloss mit Schlossgehäuse 1 verfügt. Bei der Kraftfahrzeugtür handelt es sich vorliegend um eine Hintertür mit Kindersicherungsfunktion, wenngleich grundsätzlich natürlich auch Vordertüren oder sogar Heckklappen umfasst werden. Wie üblich verfügt der dargestellte Kraftfahrzeugtürverschluss über ein Gesperre aus Sperrklinke 2 mit Auslösestift 2' und Drehfalle 4 (vgl. Fig. 2).

Zur Beaufschlagung der Sperrklinke 2 ist ein Auslösehebel 3 vorgesehen. Falls dieser Auslösehebel 3 in Fig. 1 angedeutete Schwenkbewegungen im Gegenuhrzeigersinn um seine Achse 18 vollführt, arbeitet der Auslösehebel 3 auf den Auslösestift 2', so dass sich die Sperrklinke 2 im Uhrzeigersinn dreht und die Drehfalle 4 freigibt. Diese schwenkt infolgedessen um ihre Achse A ebenfalls im Uhrzeigersinn und gibt einen in der Fig. 2 gezeigten Scließbolzen 5 frei.

Zur Betätigung des Gesperres 2, 4 ist ein Betätigungshebel 6 vorgesehen, bei dem es sich um einen Innenbetätigungshebel 6 handelt. Dieser Innenbetätigungshebel 6 ist lediglich angedeutet und arbeitet mit seinem Ausleger auf eine Abtankung 7 eines Betätigungshaupthebels 15. Gleichzeitig ist der Betätigungshebel bzw. Innenbetätigungshebel 6 in der Lage, einen Steuerhebel 8 zu beaufschlagen, wie nachfolgend noch im Detail erläutert wird (vgl Fig. 3 bis 5).

Dieser Steuerhebel 8 ist drehbar um eine Achse 9 auf einem Verriegelungshebel 10 gelagert. Bei diesem Verriegelungshebel 10 handelt es sich im Rahmen des Ausführungsbeispiels um einen Zentralverriegelungshebel 10, was jedoch nicht zwingend ist. Der Zentralverriegelungshebel 10 lässt sich mit Hilfe eines lediglich in Fig. 3 angedeuteten Zentralverriegelungsantriebes 11, 12 in seine Positionen "verriegelt" (Fig. 3 und 4) und "entriegelt" (Fig. 5) überführen.

Zu diesem Zweck verfügt der Zentralverriegelungsantrieb 11, 12 über eine Abtriebsscheibe 11 mit zwei Steuerzapfen 12, die in eine Ausnehmung 13 des Zentralverriegelungshebels 10 zu dessen Verschwenkung um eine Achse 14 eingreifen. Das ist hinlänglich im Stand der Technik bekannt, wozu nur beispielhaft auf die DE 196 32 781 C2 verwiesen wird. Selbstverständlich kann der Verriegelungshebel bzw. Zentralverriegelungshebel 10 genauso gut manuell seine beiden Positionen "entriegelt" und "verriegelt" einnehmen, wenn beispielsweise keine Zentralverriegelungsanlage realisiert ist oder diese Funktionsstörungen aufweist. Bezug genommen wird in diesem Zusammenhang auf die DE 41 08 561 C2.

Neben dem Auslösehebel 3, dem Betätigungshebel bzw. Innenbetätigungshebel 6, dem Verriegelungshebel 10 und dem Steuerhebel 8 sind noch der Betätigungshaupthebel 15 sowie ein Übertragungshebel 16 realisiert, die in Aufsicht in der Fig. 1 angedeuteten Reihenfolge hintereinander angeordnet sind. Man erkennt, dass in Aufsicht der Steuerhebel 8 vor dem Betätigungshaupthebel 15 angeordnet ist, auf welchen der Auslösehebel 3 folgt, wobei sich endseitig der Übertragungshebel 16 anschließt. Betätigungshaupthebel 15, Auslösehebel 3 und Übertragungshebel 16 verfügen über die gemeinsame Drehachse 18, wobei natürlich auch eine geänderte Reihenfolge der Hebel 15, 3, 16 denkbar sind.

Ferner ist ein Zapfen 17 realisiert, auf den ein nicht dargestellter Außenbetätigungshebel arbeitet, und zwar so, wie dies in der DE 198 06 155 C2 beschrieben wird.

Danach durchdringt der Zapfen 17 in Frontansicht den Verriegelungshebel bzw. Zentralverriegelungshebel 10, den Übertragungshebel 16 und schließlich den Auslösehebel 3. Zur Führung des Zapfens 17 dient u. a. ein Führungsschlitz bzw. eine Ausnehmung 19 im Verriegelungshebel 10. Der Zapfen 17 wird von einem Verbindungshebel 24 getragen, welcher an den Verriegelungshebel 10 angeschlossen ist.

Entscheidend ist mit Blick auf den nicht dargestellten Außenbetätigungshebel, dass bei in Verriegelungsstellung befindlichem Kraftfahrzeugtürverschluss (vgl. Fig. 3 und 4) der Außenbetätigungshebel in Bezug auf den Zapfen 17 einen Leerhub ausführt, diesen also nicht mitnimmt, während in der Stellung "entriegelt" des Kraftfahrzeugtürverschlusses (vgl. Fig. 5) der Außenbetätigungshebel auf den Zapfen 17 arbeiten kann.

Das führt dazu, dass sich über den Zapfen 17 und den im Eingriff befindlichen Übertragungshebel 16 der Auslösehebel 3 im Gegenuhrzeigersinn verschwenken lässt, so dass die Sperrklinke 2 ausgehoben wird und die Drehfalle 4 freikommt. Das gilt sowohl für den Fall, dass eine Kindersicherungseinrichtung 20, 21, 22 eingelegt ist, als auch dann, wenn diese keine Wirkung entfaltet. Folglich ist die allgemein übliche Funktionalität gegeben, wonach sich der entriegelte Kraftfahrzeugtürverschluss mit Hilfe des Außenbetätigungshebels unmittelbar und zu jeder Zeit öffnen lässt (vgl. Fig 5).

Erfindungsgemäß sorgt nun die bereits angesprochene Kindersicherungseinrichtung 20, 21, 22 dafür, dass der Steuerhebel 8 zumindest zwei grundsätzliche Positionen einnimmt. Die erste Stellung ist in den Fig. 3 und 5 gezeigt, wo sich der Steuerhebel 8 in "Eingreifposition" in Bezug zum Betätigungshebel 6 befindet. In dieser Funktionsstellung ist der Betätigungshebel bzw. Innenbetätigungshebel 6 in der Lage, den Steuerhebel 8 bzw. seinen Eingreifarm 8a zu beaufschlagen (wenn der Verriegelungshebel 10 zusätzlich noch die Stellung "verriegelt" einnimmt).

Weil der Steuerhebel 8 neben dem Eingreifarm 8a noch über einen Steuerarm 8b und einen Anschlagarm 8c mit hochstehendem Anschlag 23 verfügt, führen entsprechende Beaufschlagungen des Eingreifarms 8a durch den Betätigungshebel 6 bzw. Innenbetätigungshebel 6 dazu, dass der Verriegelungshebel 10 seine Position "verriegelt" gemäß den Fig. 3 und 4 verlässt und in die Stellung "entriegelt" entsprechend der Fig. 5 übergeht. Denn der Anschlagarm 8c sorgt zusammen mit dem hochstehenden und gegen den Verriegelungshebel 10 anliegenden Anschlag 23 dafür, dass in Fig. 3 durch einen Pfeil angedeutete Bewegungen des Betätigungshebels 6 unmittelbar in Drehbewegungen des Verriegelungshebels 10 um seine Drehachse 14 im Gegenuhrzeigersinn münden.

Dagegen korrespondiert die Position des Steuerhebels 8 gemäß der Fig. 4 zu seiner "Leerposition", in welcher der Steuerhebel 8 von Bewegungne des Betätigungshebels 6 abgekoppelt ist.

Wie bereits ausgeführt, arbeitet der Betätigungshebel 6 - beginnend in der Position nach Fig. 3 - zunächst auf den Eingreifarm 8a des Steuerhebels 8 und verschwenkt den Verriegelungshebel 10 in seine Position "entriegelt". Das hat zur Folge, dass der Eingreifarm 8a aus der Bewegungsbahn des Betätigungshebels 6 herausgeschwenkt wird, wie dies die Fig. 5 andeutet. Folglich kann der Betätigungshebel 6 dann bei Fortsetzung seines Betätgigungshubes unmittelbar an der Abtankung 7 des Betätigungshaupthebels 15 anschlagen. Das hat zur Folge, dass bei in der Stellung "Kindersicherung aus" befindlicher Kindersicherungseinrichtung 20, 21, 22 (vgl. Fig. 3) ein dortiger Zapfen 22 der Kindersicherungseinrichtung 20, 21, 22 den Betätigungshaupthebel 15 mit dem topologisch darunter angeordneten Auslösehebel 3 koppelt.

Vom Betätigungshebel 6 solchermaßen initiierte Schwenkbewegungen des Betätigungshaupthebels 15 um seine Achse 18 im Gegenuhrzeigersinn werden also in gleichgerichtete Gegenuhrzeigersinnbewegungen des Auslösehbels 3 umgewandelt, die zu einer Öffnung des Gesperres 2, 4 korrespondieren.

Man erkennt, dass die Kindersicherungseinrichtung 20, 21, 22 in ihrer Stellung "Kindersicherung aus" (vgl. Fig. 3 und 5) den Steuerhebel 8 unbeeinflusst lässt, weshalb eine Feder 25 zwischen Steuerhebel 8 und Verriegelungshebel 10 in der Lage ist, den Steuerhebel 8 bis zum Anliegen des Anschlages 23 am Verriegelungshebel 10 gegen diesen zu drücken. Mit anderen Worten nimmt der Steuerhebel 8 seine "Eingreifposition" ein, solange nicht der Zapfen 22 der Kindersicherungseinrichtung 20, 21, 22 auf ihn bzw. seinen Steuerarm 8b einwirkt.

Schlägt dagegen der Zapfen 22 der Kindersicherungseinrichtung 20, 21, 22 an den besagten Steuerarm 8b des Steuerhebels 8 an, so wird der Steuerhebel 8 in seine Funktionsstellung "Leerposition" überführt, wie man dies bei Übergang von der Fig. 3 zur Fig. 4 beobachtet. Gleichzeitig entfernt sich durch diesen Vorgang der Anschlag 23 am Anschlagarm 8c von seiner Anlage am Verriegelungshebel 10.

Das alles gelingt, weil der Steuerhebel 8 als Zweiarm- bzw. Dreiarmhebel mit Eingriffarm 8a, Steuerarm 8 und Anschlagarm 8c ausgebildet ist und sich um die Drehachse 9 auf dem Verriegelungshebel 10 verschwenken lässt. Dabei sorgt der Zapfen 22 der Kindersicherungseinrichtung 20, 21, 22 für eine entsprechende Beaufschlagung des Steuerhebels 8. Sobald eine solche Wechselwirkung wegfällt, sorgt die Feder 25 zwischen Steuerhebel 8 und Verriegelungshebel 10 dafür, dass der Steuerhebel 8 mit seinem Anschlag 23 am Verriegelungshebel 10 anliegt und die "Eingreifposition" einnimmt.

Betrachtet man nun die Kindersicherungseinrichtung 20, 21, 22, so wird deutlich, dass diese im Kern den Zapfen 22 und einen Exzenter 20, 21 aufweist. Dieser Exzenter 20, 21 lässt sich (von außen manuell) verschwenken, und zwar im Wesentlichen in die beiden Positionen, wie sie in den Fig. 3 und 4 dargestllt sind. Hierfür sorgt eine bistabile Kippfeder 26, die den Exzenter 20, 21 in den betreffenden Stellungen hält.

Mit den vorgenannten Schwenkbewegungen des Exzenters 20, 21 ist eine Bewegung des über einen Schwenkarm 29 angeschlossenen Zapfens 22 verbunden, welcher im Wesentlichen die in den Fig. 3 und 4 dargestellten Positionen einnimmt. Dabei dient eine Führungskontur bzw. Ausnehmung 27 im Betätigungshaupthebel 15 für eine entsprechende Führung und Sicherung des Zapfens 22. Man erkennt, dass der Zapfen 22 in der Position "Kindersicherung aus" der Kindersicherungseinrichtung 20, 21, 22 nicht an dem Steuerarm 8b des Steuerhebels 8 anschlägt (vgl. Fig. 3), während in der Stellung "Kindersicherung ein" der Zapfen 22 für die bereits beschriebene Schwenkbewegung des Steuerhebels 8 vom Verriegelungshebel 10 weg sorgt (vgl. Fig. 4 und die strichpunktierte Darstellung in Fig. 5).

In der Position "Kindersicherung aus" koppelt der Zapfen 22 den Betätigungshaupthebel 15 mit dem Auslösehebel 3 für das Gesperre 2, 4, so dass sich dieses mittels des Innenbetätigungshebels 6 oder des Außenbetätigungshebels öffnen lässt (vgl. Fig. 3). Dagegen trennt die Position "Kindersicherung ein" der Kindersicherungseinrichtung 20, 21, 22 den Betätigungshaupthebel 15 vom Auslösehebel 3, so dass dann der Betätigungshebel 6 in Bezug auf das Gesperre 2, 4 eine Leerhub ausführt.

## Patentansprüche

1. Kraftfahrzeugtürverschluss, mit
- einem Verriegelungshebel (10), insbesondere Zentralverriegelungshebel (10), ferner mit
- einem Betätigungshebel (6), insbesondere Innenbetätigungshebel (6), für ein Gesperre (2, 4) des Kraftfahrzeugtürverschlusses, und mit
- einer Kindersicherungseinrichtung (20, 21, 22),
wobei die Kindersicherungseinrichtung (20, 21, 22) auf einen Steuerhebel (8) arbeitet, welcher in seiner "Eingreifposition", wenn der Verriegelungshebel (10) in der "verriegelten" Position ist, in Bezug zum Betätigungshebel (6) den Verriegelungsheb (10) bei Auslösung des Betätigungshebels (6) mitnimmt und in die "entriegelte" Position überführt, und in seiner "Leerposition" den Verriegelungshebel (10) von Bewegungen des Betätigungshebels (6) abkoppelt, **dadurch gekennzeichnet, dass** der Steuerhebel (8) als Zweiarmhebel ausgebildet ist und drehbar um eine auf dem Verriegelungshebel (10) angeordneten Drehachse (9) gelagert ist.

2. Kraftfahrzeugtürverschluss nach Anspruch 1, **dadurch gekennzeichnet, dass** der Betätigungshebel (6) in der "Eingreifposition" des Steuerhebels (8) gegebenfalls zunächst den Verriegelungshebel (10) entriegelt und im Anschluss daran das Gesperre (2, 4) öffnet.

3. Kraftfahrzeugtürverschluss nach Anspruch 1 oder 2, **dadurch gekennzeichnet, dass** die Kindersicherungseinrichtung (20, 21, 22) in ihrer Stellung "Kindersicherung aus" den Steuerhebel (8) unbeeinflusst in seiner "Eingreifposition" belässt und in ihrer Stellung "Kindersicherung ein" den Steuerhebel (8) gegenüber dem Verriegelungshebel (10) in seine "Leerposition" verschwenkt.

4. Kraftfahrzeugtürverschluss nach einem der Ansprüche 1 bis 3, **dadurch gekennzeichnet, dass** der Steuerhebel (8) einen Eingreifarm (8a) und einen Steuerarm (8b) aufweist, die vorzugsweise winklig zueinander angeordnet sind.

5. Kraftfahrzeugtürverschluss nach Anspruch 4, **dadurch gekennzeichnet, dass** der Eingreifarm (8a) mit dem Betätigungshebel (6) und der Steuerarm (8b) mit einem Zapfen (22) der Kindersicherungseinrichtung (20, 21, 22) wechselwirkt.

6. Kraftfahrzeugtürverschluss nach einem der Ansprüche 1, 5, **dadurch gekennzeichnet, dass** der Steuerhebel (8) mit einer Feder (25) und einem Anschlag (23) ausgerüstet ist, wobei die Feder (25) den Steuerhebel (8) in "Eingreifposition" verschwenkt, und wobei der Anschlag (23) zugehörige Schwenkbewegungen begrenzt.

7. Kraftfahrzeugtürverschluss nach Anspruch 6, **dadurch gekennzeichnet, dass** der Anschlag (23) an einem separaten Anschlagarm (8c) ausgebildet ist, welcher zu dem Eingreifarm (8a) und dem Steuerarm (8b) hinzutritt.

8. Kraftfahrzeugtürverschluss nach einem der Ansprüche 1 bis 7, **dadurch gekennzeichnet, dass** die Kindersicherungseinrichtung (20, 21, 22) neben einem Zapfen (22) einen Exzenter (20, 21) aufweist, welcher den Zapfen (22) in die Stellungen "Kindersicherung ein" und "Kindersicherung aus" verschwenkt.

9. Kraftfahrzeugtürverschluss nach Anspruch 8, **dadurch gekennzeichnet, dass** der Zapfen (22) in einer Ausnehmung (27) eines Betätigungshaupthebels (15) geführt wird.

10. Kraftfahrzeugtürverschluss nach Anspruch 9, **dadurch gekennzeichnet, dass** der Zapfen (22) in Stellung "Kindersicherung aus" den Betätigungshaupthebel (15) mit einem Auslösehebel (3) für das Gesperre (2, 4) verbindet und in Stellung "Kindersicherung ein" den Betätigungshaupthebel (15) vom Auslösehebel (3) trennt.

## Claims

1. Motor vehicle door latch, comprising
- a locking lever (10), in particular, a central locking lever (10) and also
- an operating lever (6), in particular, an inside operating lever (6) for a locking mechanism (2, 4) of the motor vehicle door latch, as well as
- a child lock device (20, 21, 22)
with the child lock device (20, 21, 22) cooperating with a control lever (8), which in its "engaging position", when the locking lever (10) is in the "locked position", entrains the locking lever (10) in relation to the operating lever (6) upon activation of the operating lever (6) and moves it into the "unlocked" position and uncouples the locking lever (10) in its "empty position" from the movements of the operating lever (6), **characterized in that** the control lever (8) is a two-arm lever, rotatably arranged on a hinge pin (9) located on the locking lever (10).

2. Motor vehicle door latch according to claim 1, **characterized in that** the operating lever (6), if necessary, first unlocks the locking lever (10) in the "engaging position" of the control lever (8) and then the locking mechanism (2, 4).

3. Motor vehicle door latch according to claim 1 or 2, **characterized in that** the child lock device (20, 21, 22) in its position "child lock off', leaves the control lever (8) unaffected in its "engaging position" and in its position "child lock on", rotates the control lever (8) compared to the locking lever (10) into its "empty position".

4. Motor vehicle door latch according to one of the claims 1 to 3, **characterized in that** the control lever (8) contains an engaging arm (8a) and a control arm (8b), preferably arranged at an angle to each other.

5. Motor vehicle door latch according to claim 4, **characterized in that** the engaging arm (8a) interacts with the operating lever (6) and the control arm (8b) with a journal (22) of the child lock device (20, 21, 22).

6. Motor vehicle door latch according to one of the claims 1 to 5, **characterized in that** the control lever (8) is equipped with a spring (25) and a stop (23), with the spring (25) rotating the control lever (8) into its "engaging position" and in which the stop (23) limits the respective rotation movement.

7. Motor vehicle door latch according to claim 6, **characterized in that** the stop (23) is positioned on a separate stop arm (8c), joining the engaging arm (8a) and the control arm (8b).

8. Motor vehicle door latch according to one of the claims 1 to 7, **characterized in that** the child lock device (20, 21, 22) comprises, apart from a journal (22), an eccentric (20, 21), rotating the journal (22) into the positions "child lock on" and "child lock off".

9. Motor vehicle door latch according to claim 8, **characterized in that** the journal (22) is guided in a recess (27) of an operating main lever (15).

10. Motor vehicle door latch according to claim 9, **characterized in that** the journal (22) in its position "child lock off", connects the operating main lever (15) to a release lever (3) for the locking mechanism (2, 4) and separates the operating main lever (15) from the release lever in the position "child lock on".

## Revendications

1. Fermeture de porte de véhicule avec
- un levier de verrouillage (10), en particulier un levier de condamnation centralisé (10), de plus avec
- un levier d'actionnement (6), en particulier un levier d'ouverture intérieur (6), pour un blocage (2, 4) de la fermeture de porte de véhicule et avec
- un dispositif de sécurité enfant (20, 21, 22)
le dispositif de sécurité enfant (20, 21, 22) travaillant sur un levier de commande (8) qui dans sa "position engrenée" en référence au levier d'actionnement (6), lorsque le levier de verrouillage (10) est en position "verrouillée", entraîne le levier de verrouillage (10) lors du déclenchement du levier d'actionnement (6) et passe en position "déverrouillée", et dans sa "position à vide" découple le levier de verrouillage (10) des mouvements du levier d'actionnement (6) **caractérisée en ce que** le levier de commande (8) est formé en tant que levier à deux bras et disposé de façon pivotante autour d'un axe rotatif (9) placé sur un levier de verrouillage (10).

2. Fermeture de porte de véhicule selon la revendication 1 **caractérisée en ce que** le levier d'actionnement (6), dans la "position d'engrènement" du levier de commande (8) déverrouille le cas échéant tout d'abord le levier de verrouillage (10) et ensuite ouvre le blocage (2, 4).

3. Fermeture de porte de véhicule selon la revendication 1 ou 2 **caractérisée en ce que** le dispositif de sécurité enfant (20, 21, 22), dans sa position "Sécurité enfant désactivée" laisse le levier de commande (8) sans influence dans sa "position d'engrènement" et dans sa position "Sécurité enfant activée" bascule le levier de commande (8) par rapport au levier de verrouillage (10) dans sa "position à vide".

4. Fermeture de porte de véhicule selon l'une des revendications 1 à 3 **caractérisée en ce que** le levier de commande (8) présente un bras d'engrènement (8a) et un bras de commande (8b) placés l'un par rapport à l'autre de préférence en angle.

5. Fermeture de porte de véhicule selon la revendication 4 **caractérisée en ce que** le bras d'engrènement (8a) concourt avec le levier d'actionnement (6) et, le bras de commande (8b) avec un tenon (22) du dispositif de sécurité enfant (20, 21, 22).

6. Fermeture de porte de véhicule selon l'une des revendications 1, 5 **caractérisée en ce que** le levier de commande (8) est équipé d'un ressort (25) et d'une butée (23), le ressort (25) basculant le levier de commande (8) en "position d'engrènement" et la butée (23) limitant les mouvements de bascule correspondants.

7. fermeture de porte de véhicule selon la revendication 6 **caractérisée en ce que** la butée (23) est formée à un bras de butée (8c) qui s'ajoute au bras d'engrènement (8a) et au bras de commande (8b).

8. Fermeture de porte de véhicule selon l'une des caractéristiques 1 à 7 **caractérisée en ce que** le dispositif de sécurité enfant (20, 21, 22) présente en plus d'un tenon (22) un excentrique (20, 21) qui bascule le tenon (22) dans les positons "Sécurité enfant activée" et "Sécurité enfant désactivée".

9. Fermeture de porte de véhicule selon la revendication 8 **caractérisée en ce que** le tenon (22) est guidé dans une cavité (27) d'un levier principal d'acr (15).

10. Fermeture de porte de véhicule selon la revendication 9 **caractérisée en ce que** le tenon (22) en position "Sécurité enfant désactivée" associe le levier principal d'actionnement (15) à un levier de déclenchement (3) pour le blocage (2, 4) et en position "Sécurité enfant activée" sépare le levier principal d'actionnement (15) du levier d'actionnement (3).
